# EUROPÄISCHE PATENTANMELDUNG

(11) **EP 0 188 703 A1**
(43) Veröffentlichungstag der Anmeldung: **30.07.1986**
(21) Anmeldenummer: 85115128.2
(22) Anmeldetag: 28.11.1985
(51) Int. Cl.: F02M 51/08, F02M 61/18

(54) **Elektromagnetisch betätigbares Kraftstoffeinspritzventil**

(30) Priorität: 23.01.1985 DE 3502086
(71) Anmelder: VDO Adolf Schindling AG, D-60487 Frankfurt (DE)
(72) Erfinder: Kern, Eckhart, D-6239 Hofheim 7 (DE); Weingärtner, Reiner, D-6238 Hofheim (DE); Ruschek, Gerhard, D-6234 Hattersheim 1 (DE); Mann, Arnold, D-6465 Bieber (DE); Schlick, Horst, D-6231 Schwalbach (DE)
(74) Vertreter: Klein, Thomas, Dipl.-Ing. (FH)

(57) **Zusammenfassung**

® Bei einem Kraftstoffeinspritzventil ist in einer Ventilbohrung (2) ein Haltekörper (3) eingesetzt, der einen Zapfen (4) als Zerstäubungs- und Zumeßelement trägt. Eine auswechselbare Blende (6) ermöglicht es, durch Austausch dieser Blende (6) die genaue Durchflußmenge des Kraftstoffeinspritzventils einzustellen.

## Beschreibung

Die Erfindung bezieht sich auf ein elektromagnetisch betätigbares Kraftstoffeinspritzventil für Einspritzanlagen von Brennkraftmaschinen, mit einem Ventilgehäuse, einem in einer Ventilbohrung des Ventilgehäuses angeordneten Zapfen als Zumeßelement, einem innerhalb des Ventilgehäuses angeordneten, eine feststehende Magnetwicklung tragenden Weicheisenkern und einem diesem gleichachsig und unter Bildung eines Luftspaltes gegenüberstehenden Anker, welcher fest mit einem den Durchfluß steuernden Schließglied verbunden ist. Solche Einspritzventile sind in heutigen Einspritzmotoren gebräuchlich und daher allgemein bekannt.

Die Einspritzmenge muß bei Brennkraftmaschinen sehr genau bemessen sein. Das macht es erforderlich, jedes Kraftstoffeinspritzventil nach der Montage hinsichtlich seiner Durchflußmenge zu testen und erforderlichenfalls die Durchflußmenge zu erhöhen, indem entweder der gehärtete Zapfen oder die Ventilbohrung nachgeschliffen werden. Diese Arbeiten sind zeitaufwendig und deshalb kostenintensiv.

Der Erfindung liegt die Aufgabe zugrunde, ein Kraftstoffeinspritzventil nach dem Oberbegriff mit hoher Durchflußgenauigkeit zu schaffen, welches auf einfache und kostengünstige Weise herstellbar ist.

Diese Aufgabe wird erfindungsgemäß dadurch gelöst, daß der Zapfen innerhalb einer auswechselbaren Blende sitzt.

Durch diese erfindungsgemäße Gestaltung des Kraftstoffeinspritzventils entfällt das bisher notwendige Nacharbeiten an der Zumeßstelle. Die richtige Durchflußmenge wird ausschließlich durch einen einfachen Austausch der Blende eingestellt.

Besonders einfach ist das Austauschen der Blende, wenn die Blende zwischen einem von der Einspritzseite abgewandten, demontierbaren Anschlag des Ventilgehäuses und einem den Zapfen haltenden, in die Ventilbohrung eingesetzten Haltekörper angeordnet ist. Bei einer solchen Ausführungsform kann die Blende einfach nach vorn aus dem Ventilgehäuse herausgezogen werden, sobald der Anschlag, welcher von einer aufgeschobenen Kappe gebildet sein kann, demontiert ist.

Zweckmäßigerweise ist der Zapfen im Bereich der Blende zylindrisch, damit ausschließlich durch die Veränderung des Blendendurchmessers sich die Durchflußmenge des Kraftstoffeinspritzventils verändert.

Die Erfindung läßt zahlreiche Ausführungsformen zu. Eine davon ist schematisch in der Zeichnung dargestellt und wird nachfolgend beschrieben.

Die Zeichnung zeigt im Längsschnitt einen Teilbereich eines Ventilgehäuses 1 mit einer Ventilbohrung 2, in der ein Haltekörper 3 eingepreßt ist. Der Haltekörper 3 bildet eine Einheit mit einem Zapfen 4, der ein Zerstäubungs- und Zumeßelement für das Kraftstoffeinspritzventil darstellt. Zwischen dem Haltekörper 3 und einer vorderen Abschlußwand 5, die demontierbar ist, befindet sich eine Blende 6. Die Abschlußwand 5 bildet einen vorderen Anschlag 7 für die Blende.

Die Ventilbohrung 2 endet an der dem.Zapfen 4 abgewandten Seite mit einem Ventilsitz 8, gegen den ein Plattenventil 9 mittels einer Druckfeder 10 gehalten ist. Dieses Plattenventil 9 vermag sich gegen die Kraft der Druckfeder 10 bis gegen einen Anker 11 zu verschieben, sobald eine nicht dargestellte, den Anker 11 umgebende Magnetspule bestromt wird. Der zu verspritzende Kraftstoff strömt dann durch den geöffneten Ventilsitz 8, anschließend durch einen Durchlaß 12 im Haltekörper 3 und danach zwischen Blende 6 und Zapfen 4 nach außen.

Der Zapfen 4 kann natürlich auch mit dem Plattenventil 9 eine Einheit bilden. Entscheidend für die Erfindung ist nur, daß der Zapfen 4 von einer austauschbaren Blende umgeben ist.

## Patentansprüche

1. Elektromagnetisch betätigbares Kraftstoffeinspritzventil für Einspritzanlagen von Brennkraftmaschinen, mit einem Ventilgehäuse, einem in einer Ventilbohrung angeordneten Zapfen als Zumeßelement, einem innerhalb des Ventilgehäuses angeordneten, eine feststehende Magnetwicklung tragenden Weicheisenkern und einem diesem gleichachsig und unter Bildung eines Luftspaltes gegenüberstehenden Anker, welcher fest mit einem den Durchfluß steuernden Schließglied verbunden ist, dadurch qekennzeichnet, daß der Zapfen (4) innerhalb einer auswechselbaren Blende (6) sitzt.

2. Elektromagnetisch betätigbares Kraftstoffeinspritzventil nach Anspruch 1, dadurch qekennzeichnet, daß die Blende (6) zwischen einem der Einspritzseite abgewandten, demontierbaren Anschlag (7) des Ventilgehäuses (1) und einem den Zapfen (4) haltenden Haltekörper (3) in der Ventilbohrung (2) angeordnet ist.

3. Elektromagnetisch betätigbares Kraftstoffeinspritzventil nach Anspruch 1 oder 2, dadurch qekennzeichnet, daß der Zapfen (4) im Bereich der Blende (6) zylindrisch ist.
